# EUROPÄISCHE PATENTSCHRIFT

(11) **EP 2 388 114 B1**
(45) Veröffentlichungstag und Bekanntmachung des Hinweises auf die Patenterteilung: **16.01.2013**
(21) Anmeldenummer: 11405252.5
(22) Anmeldetag: 04.05.2011
(51) Int. Cl.: B26D 1/62, B26D 11/00, B26F 1/08, B26F 1/20

(54) **Vorrichtung zum Querperforieren oder Querschneiden von bewegten Materialbahnen**
Device for laterally transverse or cutting mobile sheets of material
Dispositif de perforation ou coupe transversale de bandes de matériau déroulantes

(30) Priorität: 17.05.2010 CH 7632010
(43) Veröffentlichungstag der Anmeldung: 23.11.2011
(73) Patentinhaber: Hunkeler AG, 4806 Wikon (CH)
(72) Erfinder: Meznaric, André, 3008 Bern (CH); Egli, Toni, 6280 Hochdorf (CH)
(74) Vertreter: Schaad, Balass, Menzl & Partner AG

(56) Entgegenhaltungen:
- EP-A2- 0 427 244
- DE-A1- 3 911 834
- GB-A- 2 040 779

## Beschreibung

Die vorliegende Erfindung betrifft eine Vorrichtung zum Querperforieren oder Querschneiden von bewegten Materialbahnen gemäss Anspruch 1 sowie ein Verfahren zum Betrieb dieser Vorrichtung gemäss Anspruch 8.

Es sind Vorrichtungen der gattungsgemässen Art zum Querperforieren oder Querschneiden von bewegten Materialbahnen bekannt, bei denen zwei Messerhalter nebeneinander und mit ihren Drehachsen fluchtend drehbar in einem Gestell gelagert sind (DE 39 11 834 A1; EP 0 427 244 A2). Das Gestell ist quer zur Bewegungsrichtung der zu bearbeitenden Materialbahn verstellbar. Um die angestrebte Wirkungsweise erzielen zu können, müssen die Drehachsen der beiden Messerhalter zwingend miteinander fluchten.

Dokument EP 2 218 562 A2, veröffentlicht am 18.08.2010 und mit Priorität vom 11.02.2009, ist Stand der Technik nach Art. 54(3)EPÜ und offenbart eine Vorrichtung zum Querperforieren oder Querschneiden von bewegten Materialbahnen mit drei Messerhaltern, von denen jeder um seine rechtwinklig zur Bewegungsrichtung der Materialbahn verlaufende Längsachse drehbar ist und mit einem Perforier- oder Schneidmesser versehen ist, und mit einer Lagereinheit, die in einer Richtung, die rechtwinklig zur Bewegungsrichtung der Materialbahn verläuft, verstellbar ist und in der die Messerhalter mit ihren Längsachsen zueinander parallel verlaufend drehbar und in einer Richtung, die rechtwinklig zur Bewegungsrichtung der Materialbahn verläuft, gegeneinander versetzt gelagert sind, wobei zwei der Messerhalter nur in der rechtwinklig zur Bewegungsrichtung der Materialbahn verlaufenden Richtung gegeneinander versetzt und der dritte der Messerhalter auch in Bewegungsrichtung der Materialbahn gegenüber den genannten zwei Messerhaltern versetzt in der Lagereinheit gelagert sind und die Messerhalter sich in Bewegungsrichtung der Materialbahn gesehen überlappen, um die Bearbeitung der Materialbahn über die ganze Breite zu erlauben.

Der vorliegenden Erfindung liegt nun die Aufgabe zu Grunde, eine Vorrichtung der eingangs genannten Art zu schaffen, die bei einfacher Bauweise und geringer Breite in Querrichtung ein einfaches Einstellen der Messerhalter auf die zu bearbeitende Materialbahn ermöglicht.

Diese Aufgabe wird erfindungsgemäss mit einer Vorrichtung mit den Merkmalen des Anspruchs 1 gelöst.

Das Verfahren zum Betrieb der erfindungsgemässen Vorrichtung zeichnet sich durch die im Anspruch 8 aufgeführten Merkmale aus.

Bervorzugte Weiterausgestaltungen der erfindungsgemässen Vorrichtung bzw. des erfindungsgemässen Verfahrens bilden Gegenstand der Ansprüche 2 - 7 bzw. 9 - 11.

Nachfolgend werden Ausführungsbeispiele des Erfindungsgegenstandes anhand der Zeichnungen erläutert. Es zeigen rein schematisch:
- Fig. 1: in einer vereinfachten Darstellung die verschiedenen Möglichkeiten zur Ausrichtung einer durch eine Querperforiereinrichtung hindurch bewegten Materialbahn,
- Fig. 2: eine Materialbahn in Draufsicht,
- Fig. 3: in einer vereinfachten Darstellung einen Messerhalter mit einem Perforiermesser,
- Fig. 4: in einer perspektivischen, vereinfachten Darstellung eine Querperforiereinheit mit zwei Messerhaltern,
- Fig. 5: die Querperforiereinheit gemäss Fig. 4 mit der zu perforierenden Materialbahn in Draufsicht,
- Fig. 6: in einer perspektivischen, vereinfachten Darstellung eine Querperforiereinheit mit drei Messerhaltern,
- Fig. 7: die Querperforiereinheit gemäss Fig. 6 mit der zu perforierenden Materialbahn in Draufsicht,
- Fig. 8 - 13: in der Fig. 5 entsprechenden Darstellungen die Arbeitspositionen der Messerhalter bei verschieden breiten und verschieden ausgerichteten Materialbahnen, und
- Fig. 14 - 19: in der Fig. 7 entsprechenden Darstellungen die Arbeitspositionen der Messerhalter bei verschieden breiten und verschieden ausgerichteten Materialbahnen.

Wie in der Fig. 1 dargestellt ist, kann eine Materialbahn 1 in ihrer Bewegungsrichtung A gesehen verschieden ausgerichtet durch eine Querperforiereinrichtung (nicht gezeigt) geführt werden. Die mit 1' bezeichnete Materialbahn läuft mittig zentriert durch die Querperforiereinrichtung, d.h. die Mittellinie der Materialbahn 1' fällt mit der Mittellinie der Bearbeitungsbahn der Querperforiereinrichtung zusammen.

Die mit 1'' bezeichnete Materialbahn wird so durch die Querperforiereinrichtung geführt, dass sie auf eine rechte Referenz- oder Fixkante 3 der Bearbeitungsbahn der Querperforiereinrichtung ausgerichtet ist. Wie durch die mit 1''' bezeichnete Materialbahn angedeutet kann die Materialbahn auch so durch die Querperforiereinrichtung geführt werden, dass sie auf eine linke Referenz- oder Fixkante 4 der Bearbeitungsbahn der Querperforiereinrichtung ausgerichtet ist. Auf der linken Seite der Fig. 1 ist ein Teil einer mit Querperforationslinien D versehenen Materialbahn 1 dargestellt.

In der Fig. 2 ist eine Materialbahn 1 gezeigt, die in ihrer Längsrichtung in zwei nebeneinander liegende Materialbahnabschnitte (Nutzen) 1a und 1b unterteilt ist. Die beiden Materialbahnabschnitte 1a, 1b haben dieselbe Breite b1 bzw. b2 und sind durch die angedeutete Mittellinie (Trennlinie) 5 voneinander getrennt. Beide Materialbahnabschnitte 1a, 1b werden unabhängig voneinander mit Querperforationslinien D versehen, wie das an Hand der Fig. 4 und 5 noch näher erläutert werden wird. Die Gesamtbreite b1 + b2 der mit Querperforationslinien D zu versehenden Materialbahnen 1 kann unterschiedlich sein, ist aber sowohl nach unten wie auch nach oben begrenzt, bedingt durch die Konstruktion der Querperforiereinrichtung.

In der Fig. 3 ist in Draufsicht und rein schematisch eine Querperforiereinheit P zum Anbringen der Querperforationslinien D auf einer bewegten Materialbahn gezeigt, die einen zylindrischen Messerhalter (Messerzylinder) 6 aufweist, der um seine Längsachse 6a drehend angetrieben wird. Im Messerhalter 6 ist wenigstens ein Perforiermesser 7 gehalten, das sich in Richtung der Längsachse 6a des Messerhalters 6 erstreckt. Der Messerhalter 6 ist in Lagern 8 und 9 gelagert, von denen das Lager 8 antriebsseitig angeordnet ist. Der Messerhalter 6 wirkt in an sich bekannter Weise mit einem Gegendruckzylinder zusammen, der in der Fig. 3 nicht gezeigt ist. Auch in den nachfolgenden Fig. 4 - 19 sind die mit jeweils einem Messerhalter 6 zusammenwirkenden Gegendruckzylinder nicht dargestellt.

In der Fig. 4 ist perspektivisch eine erste Ausführungsform einer Querperforiereinheit 10 dargestellt, die einen ersten Messerhalter 6 mit einem Perforiermesser 7 und einen zweiten Messerhalter 6' mit einem Perforiermesser 7' aufweist. Beide Messerhalter 6, 6' sind drehbar in einer ersten Lagereinheit 11 gelagert, in der auch die vorstehend erwähnten, nicht dargestellten Gegendruckzylinder gelagert sind. Dabei sind die Längsachsen 6a der beiden Messerhalter 6, 6' zueinander parallel. Die Messerhalter 6, 6' sind einerseits in einer Richtung, die rechtwinklig zur Bewegungsrichtung A der Materialbahn 1 verläuft, und andererseits in Bewegungsrichtung A der Materialbahn 1 gegeneinander versetzt. Die erste Lagereinheit 11 ist - zusammen mit den Messerhaltern 6, 6' - bezüglich einer in der Querperforiereinrichtung ortsfest angeordneten Führungseinheit 12 in Richtung des Pfeiles B, d.h. einer rechtwinklig zur Bewegungsrichtung A der Materialbahn 1 verlaufenden Richtung, hin und her verschiebbar.

Wie die Fig. 5 zeigt, dient jeder der Messerhalter 6, 6' dazu, jeweils in einem der Materialbahnstreifen 1a, 1b der Materialbahn 1 (siehe Fig. 2) Querperforationen anzubringen. D.h., der Messerhalter 6 dient zum Querperforieren des Materialbahnabschnitts 1a, während der andere Messerhalter 6' zum Querperforieren des Materialbahnabschnitts 1b vorgesehen ist.

Anhand der Fig. 6 und 7 wird nun eine zweite Ausführungsform einer Querperforiereinheit 10' beschrieben, die zum Querperforieren einer Materialbahn 1 geeignet ist, die in drei in ihrer Längsrichtung (Bewegungsrichtung A) nebeneinander liegende Materialbahnabschnitte 1a, 1b und 1c (Fig. 7) unterteilt ist. Diese Materialbahnabschnitte 1a, 1b, 1c haben vorzugsweise dieselbe Breite.

Wie die Fig. 6 zeigt ist bei der Querperforiereinheit 10' im Vergleich zur in der Fig. 4 dargestellten Querperforiereinheit 10 ein dritter Messerhalter 6" vorhanden, dessen Längsachse parallel zu den Längsachsen der andern Messerhalter 6 und 6' verläuft und der gegenüber den andern Messerhaltern 6, 6' in einer rechtwinklig zur Bewegungsrichtung A der Materialbahn 1 verlaufenden Richtung versetzt ist. Der dritte Messerhalter 6" ist zudem in Bewegungsrichtung A der Materialbahn 1 gegenüber den andern Messerhaltern 6 und 6' versetzt. Der dritte Messerhalter 6" ist in einer eigenen, zweiten Lagereinheit 13 drehbar gelagert, die in einer Richtung C, die rechtwinklig zur Bewegungsrichtung A der Materialbahn 1 und parallel zur Verschieberichtung B der ersten Lagereinheit 11 verläuft, hin und her verschiebbar ist. Die zweite Lagereinheit 13 ist zusammen mit der ersten Lagereinheit 11 in der ortsfesten Führungseinheit 12' geführt und kann in dieser unabhängig von der ersten Lagereinheit 11 verschoben werden.

Wie die Fig. 7 zeigt, dient der Messerhalter 6" zum Querperforieren des Materialbahnabschnitts 1a, während die andern Messerhalter 6 und 6' dazu bestimmt sind, in den Materialbahnabschnitten 1b bzw. 1c Querperforationslinien anzubringen.

An Hand der Fig. 8 - 13 wird nun erläutert, wie die in diesen Fig. 8 - 13 nicht dargestellte erste Lagereinheit 11 und mit dieser die Messerhalter 6, 6' in Verschieberichtung B dieser ersten Lagereinheit 11 in Abhängigkeit von der Breite der zu bearbeitenden Materialbahn 1 und deren seitlichen Ausrichtung (siehe Fig. 1) verstellt werden müssen, damit die Querperforationen in den Materialbahnabschnitten 1a, 1b immer lagerichtig erzeugt werden. In den Fig. 8 - 13 sind die Messerhalter 6, 6' in der jeweiligen Arbeitsposition gezeigt, in der sie auf die Trennlinie 5 zwischen den beiden Materialbahnabschnitten 1a, 1b ausgerichtet sind.

In den Fig. 8 und 9 ist die Situation gezeigt, in der die Materialbahn 1 auf die linke Referenz- oder Fixkante 4 ausgerichtet durch die Querperforationseinrichtung läuft.

In Fig. 8 ist eine Materialbahn 1 von minimaler Breite, in Fig. 9 eine Materialbahn 1 von maximaler Breite gezeigt. In beiden Situationen sind die Messerhalter 6, 6' in ihrer Arbeitsposition wie bereits erwähnt auf die Trennlinie 5 ausgerichtet. Es ist ohne Weiteres ersichtlich, dass bei einer Umstellung von der in Fig. 8 gezeigten Betriebsweise auf die Betriebsweise nach Fig. 9 die Messerhalter 6, 6' mittels der Lagereinheit 11 in Richtung des Pfeiles B verschoben werden müssen; im gezeigten Beispiel so, dass das dem Lager 8 zugeordnete Ende des linken Messerhalters 6 zur linken Fixkante 4 hin und der andere Messerhalter 6' von der linken Fixkante 4 weiter weg bewegt wird.

In den Fig. 10 und 11 ist in einer den Fig. 8 und 9 entsprechenden Weise die Situation gezeigt, in der die Materialbahn 1 auf die rechte Referenz- oder Fixkante 3 ausgerichtet durch die Querperforationseinrichtung läuft. Aus diesen Fig. 10 und 11 geht hervor, dass bei einer Umstellung von der in Fig. 10 gezeigten Betriebsweise (minimale Materialbahnbreite) auf die Betriebsweise nach Fig. 11 (maximale Materialbahnbreite) die Messerhalter 6, 6' mittels der Lagereinheit 11 in Richtung des Pfeiles B (entgegengesetzt zur Richtung des Pfeiles B der Fig. 9) verschoben werden müssen; im gezeigten Beispiel so, dass das dem Lager 8 zugeordnete Ende des rechten Messerhalters 6' zur rechten Fixkante 3 hin und der andere Messerhalter 6 von der rechten Fixkante 3 weiter weg bewegt wird.

In den Fig. 12 und 13 ist in einer den Fig. 8 und 9 entsprechenden Weise die Situation gezeigt, in der die Materialbahn 1 mittig zentriert durch die Querperforationseinrichtung läuft. In diesem Fall ist es nicht erforderlich, die Messerhalter 6, 6' zu verstellen.

An Hand der Fig. 14 - 19 wird nun erläutert, wie die in diesen Fig. 14 - 19 nicht dargestellten Lagereinheiten 11 und 13 mit den Messerhaltern 6, 6' und 6" in Verschieberichtung B der ersten Lagereinheit 11 bzw. in Verschieberichtung C der zweiten Lagereinheit 13 in Abhängigkeit von der Breite der zu bearbeitenden Materialbahn 1 und deren seitlichen Ausrichtung (siehe Fig. 1) verstellt werden müssen, damit die Querperforationen in den drei Materialbahnabschnitten 1a, 1b, 1c immer lagerichtig erzeugt werden. In den Fig. 14 -19 sind die Messerhalter 6, 6', 6" in der jeweiligen Arbeitsposition gezeigt, in der sie auf die Trennlinie 14 bzw. 15 zwischen den drei Materialbahnabschnitten 1a, 1b, 1c ausgerichtet sind.

In den Fig. 14 und 15 ist die Situation gezeigt, in der die Materialbahn 1 auf die linke Referenz- oder Fixkante 4 ausgerichtet durch die Querperforationseinrichtung läuft. In Fig. 14 ist eine Materialbahn 1 von minimaler Breite, in Fig. 15 eine Materialbahn 1 von maximaler Breite gezeigt. In beiden Situationen sind die Messerhalter 6, 6', 6" in ihrer Arbeitsposition wie bereits erwähnt auf die Trennlinie 14 bzw. 15 ausgerichtet. Bei einer Umstellung von der in Fig. 14 gezeigten Betriebsweise auf die Betriebsweise nach Fig. 15 müssen die Messerhalter 6, 6' und 6" mittels der Lagereinheiten 11, 13 in Richtung des Pfeiles B bzw. C verschoben werden; im gezeigten Beispiel so, dass das dem Lager 8 zugeordnete Ende des linken Messerhalters 6' zur linken Fixkante 4 hin und die beiden andern Messerhalter 6, 6" von der linken Fixkante 4 weiter weg bewegt werden.

In den Fig. 16 und 17 ist in einer den Fig. 14 und 15 entsprechenden Weise die Situation gezeigt, in der die Materialbahn 1 auf die rechte Referenz- oder Fixkante 3 ausgerichtet durch die Querperforationseinrichtung läuft. Aus diesen Fig. 16 und 17 geht hervor, dass bei einer Umstellung von der in Fig. 16 gezeigten Betriebsweise (minimale Materialbahnbreite) auf die Betriebsweise nach Fig. 17 (maximale Materialbahnbreite) die Messerhalter 6, 6', 6" mittels der Lagereinheiten 11, 13 in Richtung des Pfeiles B bzw. C (bezüglich des Pfeiles B bzw. C der Fig. 15 in entgegengesetzter Richtung) verschoben werden müssen; im gezeigten Beispiel so, dass das dem Lager 8 zugeordnete Ende des rechten Messerhalters 6' zur rechten Fixkante 3 hin und die beiden andern Messerhalter 6, 6' von der rechten Fixkante 3 weiter weg bewegt werden.

In den Fig. 18 und 19 ist in einer den Fig. 14 und 15 entsprechenden Weise die Situation gezeigt, in der die Materialbahn 1 mittig zentriert durch die Querperforationseinrichtung läuft. In diesem Fall müssen die Messerhalter 6 und 6' mittels der Lagereinheit 11 in Richtung des Pfeiles B zur linken Fixkante 4 hin und muss der Messerhalter 6" mittels der Lagereinheit 13 in Pfeilrichtung C zur rechten Fixkante 3 hin verschoben werden.

Aus den Fig. 14 - 19 ist weiter ersichtlich, dass für das Querperforieren des mittleren Materialbahnabschnitts 1b das Perforiermesser 7 desjenigen Messerhalters 6, der zum Querperforieren dieses mittleren Materialbahnabschnittes 1b dient, in seiner Länge der Breite des mittleren Materialbahnabschnitts 1b der jeweiligen Materialbahn 1 angepasst werden muss. So ist die Länge des Perforiermessers 7 des Messerhalters 6 bei den in den Fig. 15, 17 und 19 gezeigten Betriebszuständen länger als bei den Betriebszuständen nach den Fig. 14, 16 bzw. 18.

Da wie beschrieben die Lagereinheit 11 bzw. die Lagereinheit 13 mit den Messerhaltern 6, 6' bzw. 6" mit verhältnismässig einfachen Mitteln quer zur Materialbahn 1 verstellt werden können, lassen sich die Umrüstzeiten verkürzen. Unter Umständen kann es zweckmässig sein, den dritten Messerhalter 6" zusammen mit den beiden andern Messerhaltern 6 und 6' in der ersten Lagereinheit 11 zu lagern. In diesem Fall entfällt die zweite Lagereinheit 13.

Bei den beschriebenen Konstruktionen können kleine, individuell angetriebene Messerhalter 6 eingesetzt werden, wodurch die anzutreibenden Massen klein gehalten werden können. Dies erlaubt im Betrieb eine grössere Dynamik.

Da die Messerhalter 6 in Bewegungsrichtung A der Materialbahn 1 gegeneinander versetzt in der Lagereinheit 11 gelagert sind, können die Messerhalter 6 so in einer sich quer zur Bewegungsrichtung A der Materialbahn 1 erstreckenden Richtung angeordnet werden, dass sie sich wie in den Figuren dargestellt in Bewegungsrichtung A der Materialbahn 1 gesehen überlappen Das erlaubt die Bearbeitung der Materialbahn 1 über deren ganze Breite. Somit bleiben keine unbearbeiteten Materialbahnabschnitte übrig.

Auch bei einer Materialbahn, die nicht wie gezeigt in Materialbahnabschnitte unterteilt ist, ist es sinnvoll, den einzigen Messerhalter, der zur Querperforation benötigt wird, wie beschrieben seitlich verstellbar zu lagern. Auf diese Weise ist auch bei nur einem Messerhalter eine Anpassung dessen Arbeitsposition an verschiedene Breiten und verschiedene seitliche Ausrichtungen der zu bearbeitenden Materialbahnen möglich.

Das vorstehend anhand von Messerhaltern 6, die mit Perforiermessern 7 versehenen sind, beschriebene Prinzip der seitlichen Verstellbarkeit der Messerhalter 6 eignet sich auch für Messerhalter, die mit Schneidmessern bestückt sind und zum Querschneiden von bewegten Materialbahnen eingesetzt werden.

## Patentansprüche

1. Vorrichtung zum Querperforieren oder Querschneiden von bewegten Materialbahnen (1), mit mindestens zwei zylindrischen Messerhaltern (6, 6'), von denen jeder um seine quer, vorzugsweise rechtwinklig, zur Bewegungsrichtung (A) der Materialbahn (1) verlaufende Längsachse (6a) drehbar ist und mit wenigstens einem Perforier- oder Schneidmesser (7) versehen ist, und mit einer Lagereinheit (11), die in einer Richtung (B), die quer, vorzugsweise rechtwinklig, zur Bewegungsrichtung (A) der Materialbahn (1) verläuft, verstellbar ist und in der die Messerhalter (6, 6') mit ihren Längsachsen zueinander parallel verlaufend drehbar und in einer Richtung, die quer, vorzugsweise rechtwinklig, zur Bewegungsrichtung (A) der Materialbahn (1) verläuft, gegeneinander versetzt gelagert sind, **dadurch gekennzeichnet, dass** die Messerhalter (6, 6') in Bewegungsrichtung (A) der Materialbahn (1) gegeneinander versetzt in der Lagereinheit (11) gelagert sind Und sie sich in Bewegungsrichtung (A) der materialbahn (1) gesehen überlappen im die Bearbeitung der materialbahn (1) über die ganze Breite Zu erlauben.

2. Vorrichtung nach Anspruch 1, **dadurch gekennzeichnet, dass** jeder Messerhalter (6, 6') zum Querperforieren bzw. Querschneiden eines von zwei in Längsrichtung der zu bearbeitenden Materialbahn (1) nebeneinander liegenden Materialbahnabschnitten (1a, 1b) bestimmt ist.

3. Vorrichtung nach Anspruch 2, **dadurch gekennzeichnet, dass** die Lagereinheit (11) derart positionierbar ist, dass die beiden Messerhalter (6, 6') in ihrer Arbeitsposition auf eine Trennlinie (5) zwischen den beiden zu bearbeitenden Materialbahnabschnitten (1a, 1b) ausgerichtet sind.

4. Vorrichtung nach einem der Ansprüche 1 - 3 zum Querperforieren oder Querschneiden von bewegten Materialbahnen, die in wenigstens drei in Längsrichtung der Materialbahn (1) nebeneinander liegende Materialbahnabschnitte (1a, 1b, 1c), die vorzugsweise gleich breit sind, unterteilt sind, **gekennzeichnet durch** einen dritten Messerhalter (6"), dessen Längsachse parallel zu den Längsachsen des ersten und zweiten Messerhalters (6, 6') verläuft und der drehbar in einer zweiten Lagereinheit (13) gelagert ist, die unabhängig von der andern, ersten Lagereinheit (11) in einer Richtung (C), die quer, vorzugsweise rechtwinklig, zur Bewegungsrichtung (A) der Materialbahn (1) verläuft, verstellbar ist, wobei der dritte Messerhalter (6") gegenüber den beiden andern Messerhaltern (6, 6') in einer Richtung, die quer, vorzugsweise rechtwinklig, zur Bewegungsrichtung (A) der Materialbahn (1) verläuft, versetzt ist und der zum Querperforieren bzw. Querschneiden eines dritten Materialbahnabschnittes (1c) dient.

5. Vorrichtung nach Anspruch 4, **dadurch gekennzeichnet, dass** der dritte Messerhalter (6") in Bewegungsrichtung der Materialbahn (1) gegenüber dem ersten und zweiten Messerhalter (6, 6') versetzt ist.

6. Vorrichtung nach Anspruch 4 oder 5, **dadurch gekennzeichnet, dass** die Länge des Perforier- oder Schneidmessers (7) desjenigen Messerhalters (6), der zum Querperforieren bzw. Querschneiden des mittleren der drei Materialbahnabschnitte dient, an die Breite dieses mittleren Materialbahnabschnittes (1b) anpassbar ist.

7. Vorrichtung nach einem der Ansprüche 1 - 6, **dadurch gekennzeichnet, dass** jeder Messerhalter (6, 6', 6") mit einem Gegendruckzylinder zusammenwirkt, der in der zugeordneten Lagereinheit (11, 13) gelagert ist.

8. Verfahren zum Betrieb der Vorrichtung nach Anspruch 1, **dadurch gekennzeichnet, dass** die Messerhalter (6, 6') zur lagerichtigen Erzeugung der Perforations- bzw. Schnittlinien in der zu bearbeitenden Materialbahn (1) jeweils in Abhängigkeit von der Breite und der seitlichen Ausrichtung der zu bearbeitenden Materialbahn (1) durch Verstellen der Lagereinheit (11) in ihre jeweilige Arbeitsposition gebracht werden.

9. Verfahren nach Anspruch 8, **dadurch gekennzeichnet, dass** die Lagereinheit (11) jeweils in eine Position verschoben wird, in der die beiden Messerhalter (6, 6') in ihrer Arbeitsposition auf eine Trennlinie (5) zwischen zwei in Längsrichtung der zu bearbeitenden Materialbahn (1) nebeneinander liegenden Materialbahnabschnitten (1a, 1b) ausgerichtet sind.

10. Verfahren nach Anspruch 8 zum Betrieb der Vorrichtung nach einem der Ansprüche 4 - 6, **dadurch gekennzeichnet, dass** die erste und zweite Lagereinheit (11, 13) jeweils in eine Position verschoben werden, in der die Messerhalter (6, 6', 6"), die jeweils zwei benachbarte Materialbahnabschnitte (1a, 1b, 1c) bearbeiten, in ihrer Arbeitsposition auf die Trennlinie (14, 15) zwischen den beiden zu bearbeitenden, benachbarten Materialbahnabschnitten (1a, 1b, 1c) ausgerichtet sind.

11. Verfahren nach Anspruch 10, **dadurch gekennzeichnet, dass** die Länge des Perforier- oder Schneidmessers (7) desjenigen Messerhalters (6), der zum Querperforieren bzw. Querschneiden des mittleren der drei Materialbahnabschnitte eingesetzt wird, jeweils an die Breite dieses mittleren Materialbahnabschnittes (1b) angepasst wird.

## Claims

1. Apparatus for cross-perforating or cross-cutting moving material webs (1), having at least two cylindrical knife holders (6, 6'), of which each can be rotated about its longitudinal axis (6a) which extends transversely, preferably at right angles, with respect to the movement direction (A) of the material web (1), and is provided with at least one perforating or cutting knife (7), and having a bearing unit (11) which can be adjusted in a direction (B) which extends transversely, preferably at right angles, with respect to the movement direction (A) of the material web (1), and in which bearing unit (11) the knife holders (6, 6') are mounted such that they can be rotated, with their longitudinal axes extending parallel to one another, and are offset with respect to one another in a direction which extends transversely, preferably at right angles, with respect to the movement direction (A) of the material web (1), **characterized in that** the knife holders (6, 6') are mounted in the bearing unit (11) such that they are offset with respect to one another in the movement direction (A) of the material web (1), and they overlap as viewed in the movement direction (A) of the material web (1), in order to permit the processing of the material web (1) over the entire width.

2. Apparatus according to Claim 1, **characterized in that** each knife holder (6' 6') is intended to cross-perforate or cross-cut one of two material-web sections (1a, 1b) which lie next to one another in the longitudinal direction of the material web (1) which is to be processed.

3. Apparatus according to Claim 2, **characterized in that** the bearing unit (11) can be positioned in such a way that, in their working position, the two knife holders (6, 6') are aligned with a dividing line (5) between the two material-web sections (1a, 1b) to be processed.

4. Apparatus according to one of Claims 1 to 3 for cross-perforating or cross-cutting moving material webs which are divided into at least three material-web sections (1a, 1b, 1c) which lie next to one another in the longitudinal direction of the material web (1) and are preferably of equal width, **characterized by** a third knife holder (6"), the longitudinal axis of which extends parallel to the longitudinal axes of the first and second knife holders (6, 6') and which is mounted rotatably in a second bearing unit (13) which can be adjusted independently of the other, first bearing unit (11) in a direction (C) which extends transversely, preferably at right angles, with respect to the movement direction (A) of the material web (1), the third knife holder (6") being offset with respect to the two other knife holders (6, 6') in a direction which extends transversely, preferably at right angles, with respect to the movement direction (A) of the material web (1), and which third knife holder (6") serves to cross-perforate or cross-cut a third material-web section (1c).

5. Apparatus according to Claim 4, **characterized in that** the third knife holder (6") is offset with respect to the first and second knife holders (6, 6') in the movement direction of the material web (1).

6. Apparatus according to Claim 4 or 5, **characterized in that** the length of the perforating or cutting knife (7) of that knife holder (6) which serves to cross-perforate or cross-cut the middle of the three material-web sections can be adapted to the width of the said middle material-web section (1b).

7. Apparatus according to one of Claims 1 to 6, **characterized in that** each knife holder (6, 6', 6") interacts with a counterpressure cylinder which is mounted in the associated bearing unit (11, 13).

8. Method for operating the apparatus according to Claim 1, **characterized in that**, for the positionally correct production of the perforation or cut lines in the material web (1) to be processed, the knife holders (6, 6') are moved into their respective working position by adjustment of the bearing unit (11), in each case in a manner which is dependent on the width and the lateral orientation of the material web (1) which is to be processed.

9. Method according to Claim 8, **characterized in that** the bearing unit (11) is displaced in each case into a position, in which, in their working position, the two knife holders (6, 6') are aligned with a dividing line (5) between two material-web sections (1a, 1b) which lie next to one another in the longitudinal direction of the material web (1) which is to be processed.

10. Method according to Claim 8 for operating the apparatus according to one of Claims 4 to 6, **characterized in that** the first and second bearing units (11, 13) are displaced in each case into a position, in which, in their working position, the knife holders (6, 6', 6") which in each case process two adjacent material-web sections (1a, 1b, 1c) are aligned with the dividing line (14, 15) between the two adjacent material-web sections (1a, 1b, 1c) which are to be processed.

11. Method according to Claim 10, **characterized in that** the length of the perforating or cutting knife (7) of that knife holder (6) which is used to cross-perforate or cross-cut the middle of the three material-web sections is adapted in each case to the width of the said middle material-web section (1b).

## Revendications

1. Dispositif de perforation ou coupe transversale de bandes de matériau en mouvement (1), comprenant au moins deux porte-lames cylindriques (6, 6') dont chacun est rotatif autour de son axe longitudinal (6a) s'étendant transversalement, de préférence perpendiculairement, à la direction de déplacement (A) de la bande de matériau (1) et est muni d'au moins une lame de perforation ou de coupe (7), et comprenant une unité de palier (11) qui est déplaçable dans une direction (B) qui s'étend transversalement, de préférence perpendiculairement, à la direction de déplacement (A) de la bande de matériau (1) et dans laquelle les porte-lames (6, 6') sont montés rotatifs avec leurs axes longitudinaux s'étendant parallèlement les uns aux autres et sont montés de manière décalée les uns par rapport aux autres dans une direction qui s'étend transversalement, de préférence perpendiculairement, à la direction de déplacement (A) de la bande de matériau (1), **caractérisé en ce que** les porte-lames (6, 6') sont montés dans l'unité de palier (11) de manière décalée les uns par rapport aux autres dans la direction de déplacement (A) de la bande de matériau (1) et **en ce que**, vu dans la direction de déplacement (A) de la bande de matériau (1), ils se chevauchent afin de permettre l'usinage de la bande de matériau (1) sur toute la largeur.

2. Dispositif selon la revendication 1, **caractérisé en ce que** chaque porte-lame (6, 6') est destiné à perforer transversalement ou à couper transversalement une parmi deux portions de bande de matériau (1a, 1b) juxtaposées dans la direction longitudinale de la bande de matériau (1) devant être usinée.

3. Dispositif selon la revendication 2, **caractérisé en ce que** l'unité de palier (11) peut être positionnée de telle sorte que les deux porte-lames (6, 6') sont, dans leur position de travail, alignés sur une ligne de séparation (5) entre les deux portions de bande de matériau (1a, 1b) devant être usinées.

4. Dispositif selon l'une quelconque des revendications 1 à 3 pour perforer transversalement ou pour couper transversalement des bandes de matériau en mouvement qui sont divisées en au moins trois portions de bande de matériau (1a, 1b, 1c) juxtaposées dans la direction longitudinale de la bande de matériau (1) qui sont de préférence de même largeur, **caractérisé par** un troisième porte-lame (6") dont l'axe longitudinal s'étend parallèlement aux axes longitudinaux du premier et du deuxième porte-lame (6, 6') et qui est monté rotatif dans une deuxième unité de palier (13) qui est déplaçable, indépendamment de l'autre, c'est-à-dire de la première, unité de palier (11), dans une direction (C) qui s'étend transversalement, de préférence perpendiculairement, à la direction de déplacement (A) de la bande de matériau (1), le troisième porte-lame (6") étant décalé par rapport aux deux autres porte-lames (6, 6') dans une direction qui s'étend transversalement, de préférence perpendiculairement, à la direction de déplacement (A) de la bande de matériau (1) et servant à perforer transversalement ou à couper transversalement une troisième portion de bande de matériau (1c).

5. Dispositif selon la revendication 4, **caractérisé en ce que** le troisième porte-lame (6") est décalé par rapport au premier et au deuxième porte-lame (6, 6') dans la direction de déplacement de la bande de matériau (1).

6. Dispositif selon la revendication 4 ou 5, **caractérisé en ce que** la longueur de la lame de perforation ou de coupe (7) du porte-lame (6) qui sert à perforer transversalement ou à couper transversalement la portion centrale parmi les trois portions de bande de matériau peut être ajustée à la largeur de cette portion centrale de bande de matériau (1b).

7. Dispositif selon l'une quelconque des revendications 1 à 6, **caractérisé en ce que** chaque porte-lame (6, 6', 6") coopère avec un cylindre de contre-pression qui est monté dans l'unité de palier (11, 13) associée.

8. Procédé pour faire fonctionner le dispositif selon la revendication 1, **caractérisé en ce que**, pour produire les lignes de perforation ou les lignes de coupe en position correcte dans la bande de matériau (1) devant être usinée, les porte-lames (6, 6') sont amenés, par déplacement de l'unité de palier (11), à leur position de travail respective à chaque fois en fonction de la largeur et de l'alignement latéral de la bande de matériau (1) devant être usinée.

9. Procédé selon la revendication 8, **caractérisé en ce que** l'unité de palier (11) est décalée respectivement dans une position à laquelle les deux porte-lames (6, 6') sont, dans leur position de travail, alignés sur une ligne de séparation (5) entre deux portions de bande de matériau (1a, 1b) juxtaposées dans la direction longitudinale de la bande de matériau (1) devant être usinée.

10. Procédé selon la revendication 8 pour faire fonctionner le dispositif selon l'une quelconque des revendications 4 à 6, **caractérisé en ce que** la première et la deuxième unité de palier (11, 13) sont respectivement décalées dans une position à laquelle les porte-lames (6, 6', 6") qui usinent respectivement deux portions de bande de matériau (1a, 1b, 1c) adjacentes sont, dans leur position de travail, alignés sur la ligne de séparation (14, 15) entre les deux portions de bande de matériau (1a, 1b, 1c) adjacentes devant être usinées.

11. Procédé selon la revendication 10, **caractérisé en ce que** la longueur de la lame de perforation ou de coupe (7) du porte-lame (6) qui est employé pour perforer transversalement ou pour couper transversalement la portion centrale parmi les trois portions de bande de matériau est ajustée respectivement à la largeur de cette portion centrale de bande de matériau (1b).
